# FASCICULE DE BREVET EUROPEEN

(11) **EP 3 214 363 B1**
(45) Date de publication et mention de la délivrance du brevet: **26.10.2022**
(21) Numéro de dépôt: 17157627.5
(22) Date de dépôt: 23.02.2017
(51) Int. Cl.: F21S 45/49, F21S 41/141, F21S 43/14

(54) **DISPOSITIF D'ECLAIRAGE POUR VEHICULE AUTOMOBILE COMPRENANT DES MODULES LUMINEUX REFROIDIS AU MOYEN D'UN GENERATEUR D'UN FLUX D'AIR**
BELEUCHTUNGSVORRICHTUNG FÜR KRAFTFAHRZEUG, DIE LEUCHTMODULE UMFASST, DIE MITTELS EINEM LUFTSTROMERZEUGENDEN GENERATOR GEKÜHLT WERDEN
LIGHTING DEVICE FOR MOTOR VEHICLE COMPRISING LIGHT UNITS COOLED BY MEANS OF AN AIR FLOW GENERATOR

(30) Priorité: 02.03.2016 FR 1651749
(43) Date de publication de la demande: 06.09.2017
(73) Titulaire: Valeo Vision, 93012 Bobigny Cedex (FR)
(72) Inventeur: MESTRE, Hugo, 75012 Paris (FR); GARCIA ALEGRE, Isidro Manuel, 23600 Martos (ES); ZAMBRANA, Pedro, 23600 Martos (ES); MARTINEZ, Rafael, 23600 Martos (ES)
(74) Mandataire: Valeo Visibility

(56) Documents cités:
- EP-A1- 2 607 784
- DE-A1-102007 043 961
- DE-A1-102012 205 434
- FR-A1- 2 946 730
- FR-A1- 2 997 751
- US-A1- 2007 091 632

## Description

### DOMAINE TECHNIQUE DE L'INVENTION

La présente invention concerne un dispositif d'éclairage pour véhicule automobile.

Elle trouve une application particulière mais non limitative dans les dispositifs d'éclairage, tels que des projecteurs de véhicule automobile.

### ARRIÈRE-PLAN TECHNOLOGIQUE DE L'INVENTION

Un dispositif d'éclairage pour véhicule automobile, tel qu'un projecteur, comprend de manière connue de l'homme du métier :
- une pluralité de modules lumineux logés à l'intérieur d'un boîtier, comprenant au moins une source lumineuse coopérant avec un système optique, lesdits modules lumineux étant chacun équipés d'un dissipateur de chaleur ;
- un générateur d'un flux d'air ;
- au moins un conduit d'air adapté pour coopérer avec ledit générateur du flux d'air de sorte à acheminer ledit flux d'air généré vers le dissipateur de chaleur d'un module lumineux.

Par exemple, le document DE 10 2007 043 961 A1 décrit un dispositif d'éclairage selon le préambule de la revendication 1.

Un conduit d'air est une pièce entièrement rapportée dans le boîtier. Celui-ci est installé par un opérateur entre le générateur de flux d'air et un dissipateur de chaleur. Il est prévu autant de conduits que de modules lumineux à refroidir.

Un inconvénient de cet état de la technique est que le nombre de conduits d'air dépend du nombre de modules lumineux à refroidir. Cela engendre un encombrement important des conduits dans le dispositif d'éclairage et des coûts de fabrication de ce dispositif d'éclairage conséquents.

Dans ce contexte, la présente invention vise à résoudre les inconvénients précédemment mentionnés.

### DESCRIPTION GENERALE DE L'INVENTION

A cette fin l'invention propose un dispositif d'éclairage pour véhicule automobile, ledit dispositif d'éclairage comprenant :
- un boîtier adapté pour être fixé dans le véhicule automobile ;
- une série de N modules lumineux logés à l'intérieur dudit boîtier, chaque module lumineux comprenant au moins une source lumineuse coopérant avec un système optique, chaque module lumineux étant équipé d'un dissipateur de chaleur ;
- au moins un générateur d'un flux d'air ; et
- un unique conduit d'air étant adapté pour coopérer avec ledit générateur du flux d'air de sorte à acheminer ledit flux d'air généré vers le dissipateur de chaleur de chaque module lumineux,
- ledit conduit d'air étant divisé en N sous-conduits d'air, chaque sous-conduit d'air alimentant en air respectivement un module lumineux de la série des N modules lumineux
caractérisé en ce que
- le conduit d'air est formé par :
   - une partie ouverte rapportée dans le boîtier ; et
   - un élément structurel de fermeture, ledit élément structurel de fermeture étant adapté pour refermer tout ou partie de ladite partie ouverte rapportée, et
- en ce que le sous-conduit d'air qui alimente en air le module lumineux le plus distant du générateur de flux d'air comporte une sortie dont la section est fermée et est formée directement par la partie rapportée et par le boitier.

Ainsi, comme on va le voir en détail ci-après, en utilisant un conduit formant un unique ensemble, on limite l'encombrement de cet ensemble dans le dispositif d'éclairage. En outre, le conduit est formé par une partie ouverte externe au dispositif d'éclairage et rapportée dans celui-ci et par un élément structurel de fermeture interne au dispositif d'éclairage. L'élément structurel interne est ainsi adapté pour recevoir la partie ouverte externe du conduit. La fabrication de ce conduit est donc plus économique car un élément de celui-ci est déjà préexistant dans le dispositif d'éclairage. On diminue alors les coûts de fabrication de ce dispositif d'éclairage.

Selon des modes de réalisation non limitatifs, le dispositif d'éclairage peut comporter en outre une ou plusieurs caractéristiques supplémentaires parmi les suivantes :
Dans un mode de réalisation non limitatif, l'élément structurel de fermeture est un bloc optique disposé dans ledit boîtier et adapté pour recevoir ledit au moins un module lumineux.

Selon l'invention, l'élément structurel de fermeture est ledit boîtier.

Dans un mode de réalisation non limitatif, la partie rapportée du conduit d'air est fixée par des moyens de fixation à l'élément structurel de fermeture.

Dans un mode de réalisation non limitatif, les moyens de fixation sont des moyens d'encliquetage ou des moyens de collage ou des moyens de vissage.

Dans un mode de réalisation non limitatif, le générateur du flux d'air comporte une sortie d'air et le conduit d'air est branché directement sur cette sortie d'air.

Dans un mode de réalisation non limitatif, le conduit d'air s'étend dans le dispositif d'éclairage à partir du générateur de flux d'air et selon une direction sensiblement longitudinale.

Selon l'invention, le dispositif d'éclairage comprend une série de N modules lumineux et dans lequel le conduit d'air est divisé en N sous-conduits d'air, chaque sous-conduit alimentant en air respectivement un module lumineux de la série des N modules lumineux.

Dans un mode de réalisation non limitatif, le conduit d'air comporte au moins une sortie qui débouche directement sur le dissipateur de chaleur dudit au moins un module lumineux.

Dans un mode de réalisation non limitatif, ladite sortie du conduit d'air présente une section fermée, en d'autres termes un profil fermé.

Selon l'invention, le sous-conduit d'air qui alimente en air le module lumineux le plus distant du générateur de flux d'air comporte une sortie qui est fermée directement par le boîtier.

Dans un mode de réalisation non limitatif, la sortie dudit sous-conduit d'air est divisée en une pluralité de canaux.

Dans un mode de réalisation non limitatif, la source lumineuse est une puce émettrice semi-conductrice.

Dans un mode de réalisation non limitatif, l'élément structurel formant une partie du conduit d'air est en matière plastique.

Dans un mode de réalisation non limitatif, le dispositif d'éclairage est un projecteur.

### BREVE DESCRIPTION DES FIGURES

L'invention et ses différentes applications seront mieux comprises à la lecture de la description qui suit et à l'examen des figures qui l'accompagnent.
- la figure 1 représente un dispositif d'éclairage pour véhicule automobile comprenant une pluralité de modules lumineux selon un mode de réalisation non limitatif de l'invention ;
- la figure 2 représente un premier élément structurel du dispositif d'éclairage formant boitier, ledit boîtier étant adapté pour être fixé dans le véhicule automobile ;
- la figure 3 représente un bloc optique du dispositif d'éclairage, ce bloc optique étant adapté pour être logé dans le boîtier ;
- la figure 4 représente une partie ouverte rapportée d'un conduit d'air du dispositif d'éclairage de la figure 1 adaptée pour être fermée par au moins un élément structurel de ce dispositif d'éclairage ;
- la figure 5 représente la partie ouverte rapportée du conduit d'air de la figure 4 qui coopère avec un générateur de flux d'air ;
- la figure 6 représente une vue de dessous de la partie ouverte rapportée du conduit d'air de la figure 4 qui coopère avec une pluralité de dissipateurs de chaleur ;
- la figure 7 illustre la partie ouverte rapportée du conduit d'air des figures 4 à 6 logé dans un bloc optique de la figure 3, le tout étant intégré dans le boîtier de la figure 2 ;
- la figure 8 représente une vue en coupe du conduit d'air de la figure 7 réalisée dans la longueur de ce conduit d'air ;
- la figure 9 représente une vue en coupe A-A du conduit de la figure 7 réalisée au niveau de la sortie d'air du générateur du flux d'air ;
- la figure 10 représente une vue en coupe B-B du conduit de la figure 7 ; et
- la figure 11 représente une vue en coupe C-C du conduit de la figure 7.

### DESCRIPTION DE MODES DE REALISATION DE L'INVENTION

Les éléments identiques, par structure ou par fonction, apparaissant sur différentes figures conservent, sauf précision contraire, les mêmes références.

Le dispositif d'éclairage 10 pour véhicule automobile selon l'invention est décrit en référence aux figures 1 à 11.

Par véhicule automobile, on entend tout type de véhicule motorisé.

Dans un exemple non limitatif pris dans la suite de la description, le dispositif d'éclairage 10 est un projecteur.

Le dispositif d'éclairage 10 comprend :
- des éléments structurels 1, 11 dont un boîtier 1 ;
- au moins un module lumineux 2 logé à l'intérieur dudit boîtier 1;
- un générateur d'un flux d'air 5 ; et
- un unique conduit d'air 7 adapté pour coopérer avec ledit générateur du flux d'air 5.

Le dispositif d'éclairage 10 comprend une pluralité de modules lumineux 2. Dans l'exemple non limitatif illustré, le dispositif d'éclairage 10 comprend trois modules lumineux 2.

Un module lumineux 2 comprend :
- au moins une source lumineuse (non illustrée) coopérant avec une surface optique et ;
- une surface optique (non illustrée). Dans un mode de réalisation non limitatif, la surface optique est un réflecteur et/ou une lentille.

Les modules lumineux 2 sont adaptés pour émettre un faisceau lumineux pour réaliser au moins une fonction photométrique.

Dans des modes de réalisation non limitatifs, la fonction photométrique est :
- une fonction dite « low beam » pour réaliser un feu de croisement ;
- une fonction dite « high beam » pour réaliser un feu de route.
- une fonction dite « fog » pour réaliser un feu de brouillard.
- une fonction dite DRL (« Daytime Running Lamp » en anglais) pour réaliser un feu diurne.

Dans un mode de réalisation non limitatif, la source lumineuse est une puce émettrice semi-conductrice.

Dans une variante de réalisation non limitative, une puce émettrice semi-conductrice fait partie d'une diode électroluminescente. Par diode électroluminescente, on entend tout type de diodes électroluminescentes, que ce soit dans des exemples non limitatifs des LED (« Light Emitting Diode »), des OLED (« organic LED »), des AMOLED (Active-Matrix-Organic LED), ou encore des FOLED (Flexible OLED).

Les modules lumineux 2 sont logés dans le dispositif d'éclairage 10 aux moyens d'éléments structurels 1, 11. Parmi ces éléments structurels, on distingue un boîtier 1 (illustré à la figure 2) et un bloc optique 11 (illustré à la figure 3) logé dans le boîtier 1.

La figure 2 présente plus en détail le boîtier 1 du dispositif d'éclairage 10. Ce boîtier 1 se présente sous la forme générale d'une coque délimitant un volume intérieur dans lequel les modules lumineux 2 sont logés.

Le boîtier 1 dispose également de brides de fixation 14 pour sa fixation dans le véhicule automobile au moyen de vis de fixation (non représentées sur la figure 2).

Le boîtier 1 est adapté pour recevoir un bloc optique 11. Dans un mode de réalisation non limitatif, le bloc optique 11 est fixé dans le boîtier au moyen de quatre vis de fixation 12 tel qu'illustré sur la figure 1.

La figure 3 présente le bloc optique 11 adapté à être logé dans le boîtier 1. Dans un mode de réalisation non limitatif, le bloc optique 11 est en matière plastique.

Il comporte en particulier une rampe 16. Cette rampe 16 se présente sous la forme d'un élément allongé globalement plan et légèrement incliné. La rampe 16 s'étend selon une direction X longitudinale au bloc optique 11.

Le bloc optique 11 comprend également des parties 21a', 21b'. La rampe 16 et les parties 21a', 21b' sont adaptées pour recevoir une partie ouverte 9 d'un conduit d'air 7 rapportée dans le boîtier 1. Cette partie ouverte rapportée 9 repose sur la rampe 16 sur laquelle elle est accrochée. La partie ouverte rapportée 9 est donc fermée par le bloc optique 11, à savoir la rampe 16 et les parties 21a', 21b' du bloc optique 11.

La partie ouverture rapportée 9 est illustrée à la figure 4. Dans cette figure 4, la partie ouverte rapportée 9 se présente sous la forme d'une partie allongée complémentaire à la rampe 16 et aux parties 21a', 21b' du bloc optique 11 de sorte à former un unique conduit d'air 7. L'unique conduit d'air 7 est formé ainsi par :
- une partie ouverte rapportée 9 rapportée dans le boîtier 1 ; et
- au moins un élément structurel de fermeture 1, 11 adapté pour refermer tout ou partie de ladite partie rapportée 9.

Dans un mode de réalisation non revendiqué et non illustré, l'élément structurel de fermeture est le bloc optique 11. Dans ce cas, le bloc optique 11 est adapté pour refermer toute la partie ouverte rapportée 9.

Le conduit d'air 7 est adapté pour coopérer avec un générateur de flux d'air 5 et au moins un dissipateur de chaleur de sorte à permettre le transfert du flux d'air de ce générateur de flux d'air 5 au dissipateur de chaleur.

La figure 5 illustre la partie ouverte rapportée 9 du conduit d'air 7 qui coopère avec le générateur de flux d'air 5. Par « générateur de flux d'air », on entend un ventilateur adapté pour brasser un certain volume d'air dans le but de forcer le passage de ce volume d'air dans le conduit d'air 7.

Dans le mode de réalisation non limitatif illustré à la figure 5, le générateur de flux d'air 5 comporte une sortie d'air 15 et le conduit d'air 7 est branché directement sur cette sortie d'air 15. Ainsi, il n'y a aucune perte de charge entre le générateur de flux d'air 5 et le conduit d'air 7.

On notera que le générateur de flux d'air 5 est ici fixé par des vis de fixation 20 (illustrées à la figure 9) sur un élément structurel complémentaire 22, visible à la figure 3. Cet élément structurel complémentaire 22 comprend notamment un orifice de fixation 24 pour recevoir une des vis de fixation 20 du générateur de flux d'air 5.

La figure 6 illustre la partie ouverte rapportée 9 du conduit d'air 7. Cette partie ouverte rapportée 9 est ici ouverte sur une zone inférieure qui va venir en coopération avec la rampe 16 du bloc optique 11. La partie ouverte rapportée 9 est également ouverte sur des zones latérales 21a", 21b" qui vont venir en coopération avec des parties 21a', 21b'du bloc optique 11 de sorte à former des sorties 21a, 21b du conduit d'air 7.

Le conduit d'air 7 est relié à trois dissipateurs de chaleur 3a, 3b, 3c. Chaque dissipateur de chaleur 3a, 3b, 3c est associé avec un module lumineux 2. Chaque dissipateur de chaleur est ainsi adapté pour évacuer la chaleur dégagée en fonctionnement par ce module lumineux 2. Pour cela chaque dissipateur de chaleur 3a, 3b, 3c comprend des ailettes permettant un échange thermique avec le flux d'air généré par le générateur de flux d'air 15. Le flux d'air balaye les ailettes en passage forcé, ce qui permet un refroidissement optimal des dissipateurs 3a, 3b, 3c.

On notera également que les dissipateurs de chaleur 3a, 3b, 3c sont adaptés pour être fixés sur des parties alvéolées 18a, 18b, 18c du bloc optique 11, comme cela est illustré aux figures 3, 7. Ces parties alvéolées 18a, 18b, 18c permettent de renforcer la structure du bloc optique 11. Dans un mode de réalisation non limitatif, ces parties alvéolées 18a, 18b, 18c sont en matière plastique. Dans un exemple non limitatif, la matière plastique est du polypropylène avec 20% de fibre de verre (connue sous la référence PP-GF20).

Dans un mode de réalisation non limitatif, la partie ouverte rapportée 9 comprend des moyens de fixation adaptés pour la fixer à un élément structurel de fermeture, ici le bloc optique 11.

Dans une variante de réalisation non limitative, les moyens de fixation comprennent des premiers moyens de fixation 13a (illustrés sur la figure 4) complémentaires à des seconds moyens de fixation 13b (illustrés sur la figure 3) appartenant à la rampe 16 du bloc optique 11. Les premiers moyens de fixation 13a sont ici présents sous la forme d'encoches et les seconds moyens de fixation 13b sont, dans un mode de réalisation non limitatif, des organes déformables élastiquement. Dans une variante de réalisation non limitative, les seconds moyens de fixation 13b sont des moyens d'encliquetage adaptés pour être insérés dans lesdites encoches 13a. Dans un exemple non limitatif, ces moyens d'encliquetage 13b sont ici des clips.

Le conduit d'air 7 est assemblé selon le procédé d'assemblage suivant :
- on vient positionner la partie ouverte rapportée 9 sur la rampe 16 de sorte à positionner les encoches 13a en regard des clips 13b.
- dans cette position, on applique sur la partie ouverte rapportée 9 une force perpendiculaire à la direction transversale X de sorte à ce que les clips 13b viennent se loger dans les encoches 13a ;

La partie ouverte rapportée 9 est ainsi fixée à la rampe 16 et le conduit d'air 7 est formé.

Dans un autre mode de réalisation non limitatif, les moyens de fixation sont des moyens de collage.

Dans un autre mode de réalisation non limitatif, les moyens de fixation sont des moyens de vissage.

La figure 7 illustre un dispositif d'éclairage 10 dans lequel est intégré le conduit d'air 7. Ce conduit d'air 7 est branché directement sur la sortie d'air 15 du générateur du flux d'air 5.

Dans un mode de réalisation non limitatif, le conduit d'air 7 comporte au moins une sortie qui débouche directement sur le dissipateur de chaleur d'un module lumineux 2. Dans un mode de réalisation non limitatif, ladite au moins une sortie du conduit d'air 7 a une section fermée. La section est formée par la partie ouverte rapportée du conduit d'air 7 (et notamment une zone latérale ouverte 21a", 21b") et l'élément structurel de fermeture, ici le bloc optique 11 (et notamment une partie 21a', 21b').

Dans l'exemple non limitatif illustré sur la figure 7, le conduit d'air 7 comporte trois sorties 21a, 21b, 21c qui débouchent directement sur trois dissipateurs de chaleur 3a, 3b, 3c.

Le dispositif d'éclairage 10 comprend une série de N modules lumineux 2, ici trois dans l'exemple non limitatif illustré, et le conduit d'air 7 est divisé en N sous-conduits d'air 17a, 17b, 17c, chaque sous-conduit alimentant en air respectivement un module lumineux 2 de la série des N modules lumineux.

La figure 8 est une vue en coupe du conduit d'air 7 de la figure 7 réalisée dans la longueur de conduit d'air. Cette vue en coupe montre que le conduit d'air 7 est divisé en 3 sous-conduits 17a, 17b, 17c. Chaque sous-conduit 17a, 17b, 17c est adapté pour alimenter en flux d'air directement un dissipateur de chaleur 3a, 3b, 3c via l'une des sorties 21a, 21b, 21c. Les dissipateurs de chaleur 3a, 3b, 3c sont ainsi montés en série le long du conduit d'air 7.

La figure 9 est une vue en coupe A-A du conduit d'air de la figure 7 réalisée au niveau de la sortie d'air 15 du générateur de flux d'air 5. Dans cette vue en coupe A-A, le conduit d'air 7 est formée par la partie ouverte rapportée 9 et par l'élément structurel de fermeture 11, ici le bloc optique 11.

Le conduit d'air 7 comprend les trois sous-conduits 17a, 17b, 17c qui ont sensiblement une même section de passage dans un mode de réalisation non limitatif. Ainsi, le flux d'air créé par le générateur de flux d'air 5 est divisé équitablement entre les trois sous-conduits 17a, 17b, 17c. Les trois sous-conduits 17a, 17b, 17c vont acheminer le flux d'air vers les trois sorties 21a, 21b, 21c du conduit d'air 7 pour refroidir les trois modules lumineux 2 via leur dissipateur de chaleur associé 3a, 3b et 3c.

La figure 10 est une vue en coupe B-B du conduit d'air de la figure 7 réalisée après l'alimentation en air du premier dissipateur de chaleur 3a, c'est-à-dire après le dissipateur le plus proche du générateur du flux d'air 5. Dans cette vue en coupe B-B, le conduit d'air 7 comprend seulement les deux sous-conduits 17b, 17c qui vont acheminer le flux d'air vers les deux sorties 21b, 21c du conduit d'air 7 pour refroidir les deux modules lumineux les plus éloignés du générateur de flux d'air 5. Le sous-conduit 17a est non visible dans cette coupe B-B car cette coupe est en aval du premier module lumineux 2.

La figure 11 est une vue en coupe C-C du conduit d'air de la figure 7 réalisée au niveau de la sortie 21C de ce conduit, à savoir au niveau du troisième dissipateur de chaleur 3c le plus éloignée du générateur de flux d'air 5. Selon une variante non revendiquée et non illustrée, la section de cette sortie 21C est fermée et le conduit d'air 7 est délimité par la zone latérale 21c" et par le bloc optique, en particulier la partie 21c'. A ce niveau, ce conduit d'air 7 ne comprend alors plus qu'un seul conduit 17c adapté pour alimenter en air le troisième dissipateur de chaleur 3c.

Dans un mode de réalisation non limitatif, le sous-conduit 17c est ici divisé en une pluralité de canaux 23a, 23b, 23c. L'utilisation de plusieurs canaux au niveau de cette sortie 21c permet un balayage plus uniforme des ailettes du dernier dissipateur de chaleur 3c. L'action des canaux pour le guidage des flux se limitent ainsi au niveau de la sortie 21c. On distingue donc bien le terme sous-conduit du terme canal. En effet, un sous-conduit débute à la sortie 15 du générateur de flux 5 d'air et achemine un flux d'air jusqu'à un dissipateur de chaleur 3a, 3b, 3c. Un canal débute à l'extrémité d'un sous-conduit la plus proche d'un dissipateur de chaleur pour répartir de façon uniforme le flux d'air dans les ailettes d'un dissipateur de chaleur.

Dans un mode de réalisation non limitatif, chaque sous-conduit comprend une pluralité de canaux au niveau d'une sortie correspondante.

Ainsi, dans un mode de réalisation non limitatif, le dispositif d'éclairage peut comporter plus de trois modules lumineux et donc plus de trois sous-conduits alimentant en air ces modules lumineux.

Ainsi, dans un autre mode de réalisation non revendiqué, l'élément structurel de fermeture est seulement le boîtier 1. Dans ce cas, il n'existe pas de bloc optique 11.

Selon l'invention, le conduit d'air 7 est formé par la partie ouverte rapportée 9 et par deux éléments structurels de fermeture, à savoir le bloc optique 11 et le boîtier 1. Dans ce cas, la partie 21c' appartient au boîtier 1 et non plus au bloc optique 11. Dans ce cas chaque élément structurel de fermeture 1 et 11 est adapté pour refermer une partie de la partie ouverte rapportée 9.

Ainsi, l'invention décrite présente notamment les avantages suivants :
- le conduit est délimité en partie par un élément structurel du dispositif d'éclairage. Le coût de réalisation du conduit est ainsi plus faible car on utilise moins de matière rapportée pour réaliser le conduit ;
- l'intégration de la partie du conduit rapportée est facilitée. En effet, cette partie de conduit s'adapte exactement à l'élément structurel du boîtier complémentaire ;
- la fixation de la partie rapportée du conduit par des moyens de fixation simples permet une installation et une manipulation aisée de cette partie rapportée dans le boîtier ;
- le conduit comporte une pluralité de sous-conduits, chaque sous conduit étant adapté pour alimenter en flux d'air un dissipateur de chaleur. Ainsi, à partir d'un seul conduit il est possible de refroidir plusieurs modules lumineux. On limite alors l'encombrement global du conduit dans le boîtier et on évite d'induire une gêne pour l'accès aux autres organes fonctionnels du dispositif d'éclairage logés à l'intérieur du boîtier, comme les modules lumineux.

## Revendications

1. Dispositif d'éclairage (10) pour véhicule automobile, ledit dispositif d'éclairage (10) comprenant :
- un boîtier (1) adapté pour être fixé dans le véhicule automobile ;
- une série de N modules lumineux (2) logés à l'intérieur dudit boîtier (1), chaque module lumineux comprenant au moins une source lumineuse coopérant avec une surface optique, chaque module lumineux (2) étant équipé d'un dissipateur de chaleur (3a, 3b, 3c) ;
- un générateur d'un flux d'air (5) ; et
- un unique conduit d'air (7) étant adapté pour coopérer avec ledit générateur du flux d'air (5) de sorte à acheminer ledit flux d'air généré vers le dissipateur de chaleur (3) de chaque module lumineux (2),
- le conduit d'air (7) étant divisé en N sous-conduits d'air (17a, 17b, 17c), chaque sous-conduit d'air (17a, 17b, 17c) alimentant en air respectivement un module lumineux (2) de la série des N modules lumineux (2)
**caractérisé en ce que**
- le conduit d'air (7) est formé par :
- une partie ouverte (9) rapportée dans le boîtier (1) ; et
- au moins un élément structurel de fermeture (1, 11), ledit au moins un élément structurel de fermeture étant adapté pour refermer tout ou partie de ladite partie ouverte rapportée (9), et
- **en ce que** le sous-conduit d'air (17c) qui alimente en air le module lumineux (2) le plus distant du générateur de flux d'air (5) comporte une sortie (21c) dont la section est fermée et est formée directement par la partie rapportée (9) et par le boîtier (1).

2. Dispositif d'éclairage (10) selon la revendication 1, dans lequel ledit au moins un élément structurel de fermeture (1, 11) est un bloc optique (11) disposé dans ledit boîtier (1) et adapté pour recevoir ledit au moins un module lumineux (2).

3. Dispositif d'éclairage (10) selon l'une quelconque des revendications précédentes 1 à 2, dans lequel la partie rapportée (9) du conduit d'air est fixée par des moyens de fixation (13a, 13b) à l'éléments structurel de fermeture (1, 11).

4. Dispositif d'éclairage (10) selon la revendication précédente 3, dans lequel les moyens de fixation (13a, 13b) sont :
- des moyens d'encliquetage ; ou
- des moyens de collage ; ou
- des moyens de vissage.

5. Dispositif d'éclairage (10) selon l'une quelconque des revendications précédentes 1 à 4, dans lequel le générateur du flux d'air (5) comporte une sortie d'air (15) et le conduit d'air (7) est branché directement sur cette sortie d'air (15).

6. Dispositif d'éclairage (10) selon l'une quelconque des revendications précédentes 1 à 5, dans lequel le conduit d'air (7) s'étend dans le dispositif d'éclairage (10) à partir du générateur de flux d'air (5) et selon une direction sensiblement longitudinale (X).

7. Dispositif d'éclairage (10) selon l'une quelconque des revendications précédentes 1 à 6, dans lequel le conduit d'air (7) comporte une sortie (21a, 21b, 21c) pour le dissipateur de chaleur (3a, 3b, 3c) de chaque module lumineux (2), chaque sortie (21a, 21b, 21c) débouchant directement sur un dissipateur de chaleur (3a, 3b, 3c).

8. Dispositif d'éclairage (10) selon la revendication précédente, dans lequel chaque sortie (21a, 21b, 21c) du conduit d'air (7) présente une section fermée.

9. Dispositif d'éclairage (10) selon l'une quelconque des revendications 1 à 8, dans lequel la sortie (21c) du sous-conduit d'air (17c) qui alimente en air le module lumineux (2) le plus distant du générateur de flux d'air (5) est divisée en une pluralité de canaux (23a, 23b, 23c).

10. Dispositif d'éclairage (10) selon l'une quelconque des revendications 1 à 9, dans lequel la source lumineuse est une puce émettrice semi-conductrice.

11. Dispositif d'éclairage (10) selon l'une quelconque des revendications 1 à 10, dans lequel ledit dispositif d'éclairage (10) est un projecteur.

## Patentansprüche

1. Beleuchtungsvorrichtung (10) für ein Kraftfahrzeug, die Beleuchtungsvorrichtung (10) umfassend:
- ein Gehäuse (1), das zur Befestigung im Kraftfahrzeug geeignet ist;
- eine Reihe von N Leuchtmodulen (2), die innerhalb des Gehäuses (1) aufgenommen sind, wobei jedes Leuchtmodul wenigstens eine Lichtquelle umfasst, die mit einer optischen Fläche zusammenwirkt, wobei jedes Leuchtmodul (2) mit einem Wärmeableiter (3a, 3b, 3c) ausgerüstet ist;
- einen Erzeuger eines Luftstroms (5); und
- einen Einzelluftkanal (7), der geeignet ist, mit dem Erzeuger des Luftstroms (5) so zusammenzuwirken, dass der erzeugte Luftstrom zum Wärmeableiter (3) jedes Leuchtmoduls (2) befördert wird,
- wobei der Luftkanal (7) in N Unterluftkanäle (17a, 17b, 17c) aufgeteilt ist, wobei jeder Unterluftkanal (17a, 17b, 17c) jeweils ein Leuchtmodul (2) der Reihe der N Leuchtmodule (2) mit Luft versorgt
**dadurch gekennzeichnet, dass**
- der Luftkanal (7) von Folgendem gebildet ist:
- einem offenen Abschnitt (9), der im Gehäuse (1) angebaut ist; und
- wenigstens einem strukturellen Schließelement (1, 11), wobei das wenigstens eine strukturelle Schließelement geeignet ist, den gesamten offenen Anbauabschnitt (9) oder einen Abschnitt davon zu verschließen, und
- dadurch, dass der Unterluftkanal (17c), der das Leuchtmodul (2) mit Luft versorgt, das am weitesten vom Luftstromerzeuger (5) entfernt ist, einen Auslass (21c) aufweist, dessen Querschnitt geschlossen und direkt vom Anbauabschnitt (9) und vom Gehäuse (1) gebildet ist.

2. Beleuchtungsvorrichtung (10) nach Anspruch 1, wobei das wenigstens eine strukturelle Schließelement (1, 11) ein Optikblock (11) ist, der im Gehäuse (1) angeordnet und geeignet ist, das wenigstens eine Leuchtmodul (2) aufzunehmen.

3. Beleuchtungsvorrichtung (10) nach einem der vorhergehenden Ansprüche 1 bis 2, wobei der Anbauabschnitt (9) des Luftkanals durch Befestigungsmittel (13a, 13b) am strukturellen Schließelement (1, 11) befestigt ist.

4. Beleuchtungsvorrichtung (10) nach dem vorhergehenden Anspruch 3, wobei die Befestigungsmittel (13a, 13b) folgende sind:
- Einrastmittel; oder
- Klebemittel; oder
- Verschraubungsmittel.

5. Beleuchtungsvorrichtung (10) nach einem der vorhergehenden Ansprüche 1 bis 4, wobei der Erzeuger des Luftstroms (5) einen Luftauslass (15) aufweist und der Luftkanal (7) direkt an diesen Luftauslass (15) angeschlossen ist.

6. Beleuchtungsvorrichtung (10) nach einem der vorhergehenden Ansprüche 1 bis 5, wobei sich der Luftkanal (7) in der Beleuchtungsvorrichtung (10) ausgehend vom Luftstromerzeuger (5) und in einer im Wesentlichen längs verlaufenden Richtung (X) erstreckt.

7. Beleuchtungsvorrichtung (10) nach einem der vorhergehenden Ansprüche 1 bis 6, wobei der Luftkanal (7) einen Auslass (21a, 21b, 21c) für den Wärmeableiter (3a, 3b, 3c) jedes Leuchtmoduls (2) aufweist, wobei jeder Auslass (21a, 21b, 21c) direkt an einem Wärmeableiter (3a, 3b, 3c) mündet.

8. Beleuchtungsvorrichtung (10) nach dem vorhergehenden Anspruch, wobei jeder Auslass (21a, 21b, 21c) des Luftkanals (7) einen geschlossenen Querschnitt aufweist.

9. Beleuchtungsvorrichtung (10) nach einem der Ansprüche 1 bis 8, wobei der Auslass (21c) des Unterluftkanals (17c), der das Leuchtmodul (2) mit Luft versorgt, das am weitesten vom Luftstromerzeuger (5) entfernt ist, in eine Mehrzahl von Kanälen (23a, 23b, 23c) aufgeteilt ist.

10. Beleuchtungsvorrichtung (10) nach einem der Ansprüche 1 bis 9, wobei die Lichtquelle ein Halbleiter-Emitterchip ist.

11. Beleuchtungsvorrichtung (10) nach einem der Ansprüche 1 bis 10, wobei die Beleuchtungsvorrichtung (10) ein Scheinwerfer ist.

## Claims

1. Lighting device (10) for motor vehicle, said lighting device (10) comprising:
- a housing (1) adapted to be fixed in the motor vehicle;
- a series of N light modules (2) accommodated inside said housing (1), each light module comprising at least one light source cooperating with an optical surface, each light module (2) being provided with a heat sink (3a, 3b, 3c);
- a generator of an air flow (5); and
- a single air duct (7) being suitable for cooperating with said generator of the air flow (5) such as to direct said generated air flow towards the heat sink (3) of each light module (2),
- the air duct (7) being divided into N air sub-ducts (17a, 17b, 17c), each air sub-duct (17a, 17b, 17c) supplying a light module (2) of the series of the N light modules (2), respectively, with air
**characterized in that**
- the air duct (7) is formed by:
- an open part (9) added in the housing (1); and
- at least one closing structural element (1, 11), said at least one closing structural element being suitable for closing all or part of said added open part (9), and
- the air sub-duct (17c) which supplies the light module (2) furthest from the air flow generator (5) with air includes an outlet (21c) which section is closed and formed directly by the added open part (9) and the housing (1).

2. Lighting device (10) according to Claim 1, wherein said at least one closing structural element (1, 11) is an optical unit (11) arranged in said housing (1) and suitable for receiving said at least one light module (2).

3. Lighting device (10) according to any one of the preceding Claims 1-2, wherein the added part (9) of the air duct is fixed by fixing means (13a, 13b) to the closing structural element (1, 11).

4. Lighting device (10) according to the preceding Claim 3, wherein the fixing means (13a, 13b) are:
- latching means; or
- sticking means; or
- screwing means.

5. Lighting device (10) according to any one of the preceding Claims 1-4, wherein the generator of the air flow (5) includes an air outlet (15) and the air duct (7) is connected directly to this air outlet (15).

6. Lighting device (10) according to any one of the preceding Claims 1-5, wherein the air duct (7) extends in the lighting device (10) from the air flow generator (5) and in a substantially longitudinal direction (X).

7. Lighting device (10) according to any one of the preceding Claims 1-6, wherein the air duct (7) includes an outlet (21a, 21b, 21c) for the heat sink (3a, 3b, 3c) of each light module (2), each outlet (21a, 21b, 21c) opening directly onto a heat sink (3a, 3b, 3c).

8. Lighting device (10) according to the preceding, wherein each outlet (21a, 21b, 21c) of the air duct (7) has a closed section.

9. Lighting device (10) according to any one of the preceding Claims 1-8, wherein the outlet (21c) of the air sub-duct (17c) which supplies the light module (2) furthest from the air flow generator (5) with air is divided into a plurality of channels (23a, 23b, 23c).

10. Lighting device (10) according to any one of Claims 1-9, wherein the light source is a semi-conducting emitting chip.

11. Lighting device (10) according to any one of Claims 1-10, wherein said lighting device (10) is a headlight.
